# FASCICULE DE BREVET EUROPEEN

(11) **EP 2 287 812 B1**
(45) Date de publication et mention de la délivrance du brevet: **27.02.2019**
(21) Numéro de dépôt: 10305895.4
(22) Date de dépôt: 17.08.2010
(51) Int. Cl.: G07C 9/00, G08B 13/00

(54) **Dispositif de détection d'entrée et de reconnaissance de badges transpondeurs, système de surveillance le comprenant et procédé de surveillance mis en oeuvre par ledit système**
Vorrichtung zur Eingangserkennung und Wiedererkennung von Transponder-Tags, sie umfassendes Überwachungssystem und durch dieses System umgesetztes Überwachungsverfahren
Device for entrance detection and recognition of transponder tags, surveillance system including same and surveillance method implemented by said system

(30) Priorité: 20.08.2009 FR 0955719
(43) Date de publication de la demande: 23.02.2011
(73) Titulaire: Radio Systèmes Ingenierie Video Technologies (Société Anonyme), 67200 Strasbourg (FR)
(72) Inventeur: Reibel, Jean-Michel, 67450, Lampertheim (FR)
(74) Mandataire: Nuss, Laurent

(56) Documents cités:
- WO-A1-02/35479
- US-A- 5 541 585
- US-A1- 2008 048 861
- US-A1- 2008 068 162
- US-A1- 2009 051 528

## Description

La présente invention a pour objet un dispositif de détection d'entrée dans un espace protégé d'un habitat et de reconnaissance de badges transpondeurs, destiné à coopérer avec une centrale d'alarme et/ou de surveillance anti-intrusion d'un système de surveillance dudit habitat, et plus particulièrement de badges transpondeurs présents au niveau de l'ouverture d'une porte d'accès audit espace protégé ou à proximité immédiate de ladite porte d'accès. Elle a également pour objet un système de surveillance d'un tel habitat et le procédé de surveillance mis en oeuvre par ledit système.

On sait que les systèmes de contrôle d'accès dans un espace protégé sont généralement constitués par une centrale d'alarme et/ou de surveillance anti-intrusion qui est reliée à au moins un lecteur à clavier, situé au niveau de la porte d'accès audit espace protégé, permettant la saisie d'un code personnel d'identification destiné à être authentifié par ladite centrale.

Lorsque le signal d'identification n'est pas reconnu par la centrale d'alarme et/ou de surveillance anti-intrusion, celle-ci génère alors une procédure d'alarme, consistant généralement à déclencher une alarme sonore, et/ou une procédure d'intervention, consistant généralement en une interpellation de contrôle sonore à distance depuis le centre de surveillance ou en une intervention de sécurité sur place.

On connaît également d'autres systèmes de surveillance qui évitent à l'utilisateur d'entrer un code à l'aide du clavier de touches du lecteur, en insérant un badge individuel, contenant un code d'identification, dans une fente spécialement prévue dans le lecteur ou en présentant un badge sans contact ou badge transpondeur à proximité du lecteur.

Ce dernier appelé communément lecteur de proximité est alors conçu pour communiquer avec le badge transpondeur par radiofréquence et pour émettre un signal d'interrogation en direction dudit badge transpondeur, situé dans son champ de rayonnement à une distance appropriée, ledit badge transpondeur, après avoir reçu ledit signal d'interrogation, émettant en retour un signal d'identification à destination dudit lecteur de proximité.

Par la suite, le lecteur de proximité transmet le signal d'identification à la centrale d'alarme et/ou de surveillance anti-intrusion qui génère une procédure d'alarme et/ou d'intervention, si ledit signal d'identification n'est pas authentifié et validé par ladite centrale.

Les badges transpondeurs comprennent généralement, d'une part, une puce électronique composé d'une unité mémoire et d'un microprocesseur apte à traiter l'information et à assurer des niveaux de sécurité et, d'autre part, une antenne d'émission/réception de signaux radio fréquence connectée à ladite puce électronique.

Parmi les différents types de badges transpondeurs, il est connu des badges transpondeurs actifs qui possèdent leur propre alimentation en énergie électrique et des badges transpondeurs passifs, d'un coût moins élevé que lesdits badges transpondeurs actifs, qui ne comportent pas d'alimentation électrique propre mais qui sont télé-alimentés par l'énergie émise par le lecteur de proximité, induisant un courant dans les circuits électriques du badge transpondeur passif.

Une telle technologie de lecture à distance d'un badge transpondeur est bien connue sous le nom de technologie RFID, abréviation du terme anglais «Radio Fréquency Identification».

Toutefois, ces lecteurs nécessitent des énergies ou des puissances importantes pour obtenir une zone de couverture efficace du lecteur de proximité. En effet, le lecteur de proximité doit être activé en permanence ou périodiquement pour être en service lorsqu'un badge transpondeur se trouve à proximité, dans son champ d'émission, avec un temps de réaction plus ou moins court selon l'application. Le lecteur de proximité doit donc être connecté à une source d'énergie permanente et conséquente, notamment de type secteur.

En fait, le problème de la consommation d'énergie du lecteur de proximité se pose plus particulièrement avec des badges transpondeurs passifs qui exigent de ce dernier une énergie en émission très importante pour permettre auxdits badges transpondeurs d'en capter une part infime pour leur fonctionnement.

Par ailleurs, le rendement est très faible puisque, par exemple, pour une puissance dissipée dans le lecteur de proximité de l'ordre de 500 mW, le badge transpondeur en récupère moins de 1%, avec une distance de couverture, c'est-à-dire la distance de communication entre ledit lecteur de proximité et un badge transpondeur, de quelques centimètres environ.

Concernant les badges actifs utilisés pour l'identification de personnes, dont l'énergie embarquée est utilisée pour alimenter les circuits desdits badges et amplifier les signaux provenant du lecteur de proximité, la distance de couverture de ce dernier est plus importante qu'avec les badges transpondeurs passifs mais demeure limitée à quelques mètres, en générale de 1 à 3m.

En outre, la consommation énergétique du lecteur de proximité n'est pas restreinte à ses échanges avec des badges transpondeurs mais peut résulter également des différentes communications entre ledit lecteur de proximité et la centrale d'alarme et/ou de surveillance.

La consommation d'énergie électrique du lecteur de proximité est donc un problème crucial lorsque celui-ci doit être rendu autonome, avec sa propre source d'énergie, ceci afin d'éviter tout câblage électrique du lecteur de proximité, notamment avec une alimentation externe de type secteur, et de permettre une installation aisée dudit lecteur de proximité à des endroits stratégiques, notamment au niveau d'une porte d'accès à un espace protégé sous alarme et/ou surveillance anti-intrusion ou à proximité immédiate de cette dernière.

Le document WO 02/35479 a pour objet un système et un procédé de gestion de clés et de contrôle d'accès à des portes, comprenant notamment un système de gestion de porte, un système de gestion de clés, dans lequel est enregistré une clé unique par utilisateur et, pour chaque porte, un ensemble de contrôle et de verrouillage comportant une serrure électrique et un lecteur apte à recevoir un signal d'identification. Le système est prévu pour commander le déverrouillage de la serrure de la porte concernée lorsque le signal d'identification reçu par le lecteur est reconnu comme étant valide. Le lecteur décrit dans ce document peut être un lecteur d'étiquettes électroniques connues sous la marque déposée *« iButtons* », un lecteur d'empreintes digitales ou encore un appareil de lecture d'un signal provenant d'un mobile portable comportant une fonction connue sous la marque déposée *«Bluetooth».*

Le document US 5 541 585 décrit un système de sécurité pour contrôler l'accès des personnes dans un bâtiment, comprenant un détecteur de présence infrarouge situé à l'extérieur de l'espace protégé, dans la partie supérieure du cadre dormant de la porte fermant ledit espace, pour détecter la présence d'un objet ou d'une personne dans une zone d'approche sensiblement adjacente à ladite porte, un émetteur/récepteur disposé à l'extérieur de l'espace protégé dans le cadre dormant et connecté électriquement audit détecteur de présence et à une serrure électrique dont est munie la porte. L'émetteur/récepteur est configuré pour être activé par le détecteur de présence, après détection d'une personne ou d'un objet par ce dernier de sorte à envoyer un signal d'interrogation vers un badge, porté par l'utilisateur, et à recevoir dudit badge un signal de réponse. Lorsque le signal de réponse est reconnu comme étant valide, l'émetteur/récepteur commande le déverrouillage de la serrure électrique.

Le document US2009/051528 concerne un système de sécurité pour contrôler l'accès à travers l'ouverture d'une porte et comprend un dispositif de détection configuré pour détecter une ouverture de la porte, notamment la séparation de l'ouvrant du dormant, et une unité logique pour contrôler l'accès à travers la porte et déterminer si l'état ouvert de la porte est autorisé. Plus particulièrement, il comprend des moyens d'entrée électroniques pouvant inclure par exemple un clavier, un lecteur de carte ou un lecteur d'empreintes et aptes à recevoir des informations pour les envoyer à l'unité logique, cette dernière envoyant le cas échéant un signal à une serrure électronique de la porte pour la déverrouiller et permettre l'accès. Si la porte est ouverte et qu'aucune information valide n'est présentée aux moyens d'entrée électroniques une alarme est déclenchée.

La présente invention a pour but de pallier ces inconvénients en proposant un dispositif de détection d'entrée dans un espace protégé d'un habitat et de reconnaissance de badges transpondeurs coopérant avec une centrale d'alarme et/ou de surveillance anti-intrusion d'un système de surveillance dudit habitat, présentant une grande compacité et étant adapté pour être facilement installé, de manière autonome, au niveau d'une porte d'accès à l'espace protégé ou à proximité de cette dernière, ce avec une faible consommation en énergie électrique tout en offrant un accès transparent et sans contrainte pour l'usager.

A cet effet, le dispositif de détection d'entrée, selon la présente invention, dans un espace protégé d'un habitat et de reconnaissance de badges transpondeurs radiofréquence, destiné à coopérer avec une centrale d'alarme et/ou de surveillance anti-intrusion d'un système de surveillance dudit habitat, et plus particulièrement de badges transpondeurs présents au niveau de l'ouverture d'une porte d'accès audit espace protégé ou à proximité immédiate de ladite porte d'accès, ledit dispositif comprenant un lecteur de proximité desdits badges transpondeurs, ledit lecteur de proximité étant situé dans l'espace protégé, de préférence près, plus préférentiellement à proximité immédiate, de l'ouverture de ladite porte d'accès et intègre en outre une source autonome d'alimentation en énergie électrique et se caractérise essentiellement en ce qu'il comprend, d'une part, un ensemble de moyens de détection d'entrée dans l'espace protégé comprenant des moyens de détection d'ouverture de ladite porte d'accès et/ou de moyens de détection de passage d'un sujet ou usager franchissant le seuil de la porte d'accès et, d'autre part, des moyens aptes, lors d'une détection d'entrée, à commander automatiquement l'activation dudit lecteur de proximité et la mise en communication de ce dernier avec la centrale d'alarme et/ou de surveillance anti-intrusion dudit système de surveillance et avec un badge transpondeur présent, ceci en vue de l'établissement d'un transfert de données dans le cadre d'une procédure d'identification et de reconnaissance du badge transpondeur concerné puis, si aucun badge autorisé n'est reconnu et qu'une détection d'entrée est effective, d'une procédure d'alarme et/ou d'intervention par ladite centrale et en ce qu'une temporisation permet de maintenir le lecteur de proximité dans ledit mode d'activation pendant une durée prédéterminée, ce tant qu'aucun badge transpondeur valide n'est détecté par ledit lecteur.

La présente invention a également pour but de proposer un système de surveillance d'un habitat comprenant une centrale d'alarme et/ou de surveillance anti-intrusion, se caractérisant essentiellement en ce que ladite centrale coopère avec au moins un dispositif de détection d'entrée dans un espace protégé dudit habitat et de reconnaissance de badges transpondeurs radiofréquence, selon la présente invention, et avec des moyens de détection de présence dans ledit habitat destinés à être activés, en mode d'armement de ladite centrale, pour détecter la présence de personnes situées à l'intérieur dudit espace protégé et, éventuellement, avec des moyens de détection périmétrique destinés à être activés, en mode d'armement au moins ponctuel de ladite centrale, pour détecter la présence de personnes au niveau des issues donnant sur l'extérieur dudit habitat et associés à une temporisation d'entrée permettant de laisser audit dispositif le temps nécessaire pour que la lecture et la validation du badge puisse avoir lieu.

La présente invention a également pour but de proposer un procédé de surveillance d'un habitat mis en oeuvre par le système de surveillance selon la présente invention qui se caractérise essentiellement en ce qu'il consiste :
- à activer, suite à une détection d'entrée dans l'espace protégé, grâce aux moyens de détection d'entrée intégrés dans le lecteur de proximité du dispositif de détection d'entrée et de reconnaissance selon la présente invention, un protocole de reconnaissance de badges transpondeurs radiofréquence, comprenant des étapes de communication entre un badge transpondeur, le lecteur de proximité et ladite centrale d'alarme et/ou de surveillance anti-intrusion,
le lecteur de proximité étant activé pour être mis dans un mode actif de lecture des badges transpondeurs suite à une détection d'entrée et est maintenu dans ledit mode d'activation pendant une durée prédéterminée grâce à une temporisation, ce tant qu'aucun badge transpondeur valide n'est détecté par ledit lecteur,
ladite centrale étant alors apte, suite auxdites étapes de communication :
- soit à ignorer lesdites détections d'entrée en étant mise en mode de désarmement ponctuel c'est-à-dire en mode d'autorisation de présence dans ledit espace protégé et d'inhibition ponctuelle de la procédure d'alarme et/ou d'intervention, si ledit badge transpondeur identifié est reconnu par ladite centrale ou ledit lecteur,
- soit à générer une procédure d'alarme et/ou d'intervention, si une détection d'entrée, dans l'espace protégé depuis la porte d'accès, est effective et si ledit badge transpondeur identifié n'est pas reconnu par ladite centrale ou ledit lecteur ou, le cas échéant, lorsque ladite centrale est mise en mode de désarmement ponctuel, si une personne est néanmoins détectée par les moyens de détection de présence périmétrique maintenus alors en mode d'activation;
- le cas échéant, à démarrer la temporisation d'entrée suite à une détection de présence périmétrique de manière à laisser un temps nécessaire pour l'exécution desdites étapes de communication du protocole de reconnaissance du badge considéré.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
- la figure 1 montre un dispositif de détection d'entrée et de reconnaissance, selon la présente invention, installé sur une porte d'accès à un espace protégé, dans un premier mode de réalisation des moyens de détection d'ouverture de ladite porte d'accès,
- la figure 2 montre un dispositif de détection d'entrée et de reconnaissance, selon la présente invention, installé sur une porte d'accès à un espace protégé,
- la figure 3 montre un dispositif de détection d'entrée et de reconnaissance, selon la présente invention, installé sur une porte d'accès à un espace protégé, dans un mode de réalisation préférentiel des moyens de détection de passage,
- la figure 4 représente le schéma fonctionnel d'un dispositif selon la présente invention,
- la figure 5a est une représentation schématique du dispositif selon la présente invention, en situation de communication avec une centrale d'alarme et/ou de surveillance anti-intrusion, dans un premier mode de réalisation du procédé de surveillance,
- la figure 5b est une représentation schématique du dispositif selon la présente invention, en situation de communication avec une centrale d'alarme et/ou de surveillance anti-intrusion, dans un deuxième mode de réalisation du procédé de surveillance.

Les figures montrent un dispositif de détection d'entrée et de reconnaissance de badges transpondeurs 1, selon la présente invention, destiné à coopérer avec une centrale 3 d'alarme et/ou de surveillance anti-intrusion d'un système de contrôle d'accès dans un espace protégé 3', et plus particulièrement de badges transpondeurs 1 présents au niveau de l'ouverture 4' d'une porte d'accès 4 audit espace protégé 3' ou à proximité immédiate de ladite ouverture 4', ladite porte d'accès 4 étant constituée par au moins un ouvrant 5, ledit dispositif comprenant un lecteur de proximité 2 desdits badges transpondeurs 1.

Conformément à la présente invention, le lecteur de proximité 2 est situé dans l'espace protégé 3', de préférence près, plus préférentiellement à proximité immédiate, de l'ouverture 4' de ladite porte d'accès 4 (figure 1 et figure 3) et intègre en outre une source autonome d'alimentation en énergie électrique 7, un ensemble de moyens de détection d'entrée 8, 9; 13 dans l'espace protégé 3' comprenant des moyens de détection d'ouverture 8, 9 de ladite porte d'accès 4 et/ou des moyens de détection de passage 13 d'un sujet ou usager franchissant le seuil de la porte d'accès 4.

D'autre part, le dispositif selon la présente invention comprend des moyens aptes, lors d'une détection d'entrée, à commander automatiquement l'activation dudit lecteur de proximité 2 et la mise en communication de ce dernier avec la centrale 3 d'alarme et/ou de surveillance anti-intrusion du système de surveillance et avec un badge transpondeur 1 présent, ceci en vue de l'établissement d'un transfert de données dans le cadre d'une procédure d'identification et de reconnaissance du badge transpondeur 1 concerné puis, si aucun badge 1 autorisé n'est reconnu et qu'une détection d'entrée est effective, d'une procédure d'alarme et/ou d'intervention par la centrale d'alarme 3.

De préférence, le dispositif selon la présente invention pourra comporter en outre un moyen de commande 1' permettant à l'utilisateur d'activer le système de surveillance, notamment en quittant l'espace protégé 3'. Un tel moyen de commande pourra consister par exemple en au moins un bouton poussoir 1' situé préférentiellement sur le lecteur de proximité 2 lui-même fixé de préférence près de la porte d'accès 4, ou sur un badge transpondeur 1 permettant d'utiliser ce dernier en quelque sorte comme une télécommande radio «classique» (figure 4, figure 5a et figure 5b) ou encore en un interrupteur, non représenté, placé, de préférence, à proximité dudit lecteur de proximité 2.

Dans un mode de réalisation particulier, le lecteur de proximité 2 peut avantageusement être apte à vérifier la présence d'un badge transpondeur 1 au moment où l'usager susceptible de porter ledit badge appuie sur le bouton poussoir 1' pour remettre le système de surveillance en marche en quittant l'espace protégé 3', ceci de manière à éviter l'oubli dudit badge 1 par inadvertance. Par ailleurs, un signal spécifique, par exemple sonore, peut indiquer cet oubli à l'usager qui peut éventuellement activer néanmoins la mise en marche dudit système de surveillance en appuyant à nouveau sur le bouton poussoir 1'.

On notera que la commande permettant d'activer le système de surveillance pourra, avantageusement, être assujettie à la détection d'ouverture de la porte d'accès 4 ou à la détection de passage. La prise en compte de la commande peut également être assujettie à la présence d'un badge transpondeur 1, selon que l'on souhaite empêcher ou pas l'armement du système de surveillance et notamment de la centrale 3 par n'importe qui, ou seulement par une personne en possession dudit badge transpondeur 1. Plusieurs moyens de commande peuvent permettre d'autoriser le choix du mode d'activation tels que, par exemple, partiel, total ou encore périmétrique.

On entendra par moyens de détection de passage, des moyens de détection permettant de détecter, notamment, le passage d'une personne par l'ouverture 4' de la porte d'accès 4 et notamment d'une personne franchissant le seuil ou l'entrebâillement de ladite porte d'accès 4 et entrant dans l'espace protégé 3'.

Conformément à la présente invention, au moins une partie des données d'identification pourra être transférée du lecteur de proximité 2 à la centrale 3 d'alarme et/ou de surveillance anti-intrusion, grâce aux moyens de communication radio fréquence 16 dudit lecteur de proximité 2.

Dans une variante, chaque badge transpondeur 1 pourra comporter des moyens de communication radio fréquence 20 avec la centrale 3 d'alarme et/ou de surveillance anti-intrusion et au moins une partie des données d'identification pourra être transférée dudit badge transpondeur 1 à ladite centrale 3.

Si on se réfère à la figure 1 on peut voir que, dans un premier mode de réalisation des moyens de détection d'ouverture de la porte d'accès 4, le lecteur de proximité 2 pourra être fixé, à l'intérieur de l'espace protégé 3', soit sur le dormant 6, notamment le cadre dormant, de ladite porte d'accès 4 ou à proximité immédiate de ce dernier, soit sur l'ouvrant 5 de ladite porte d'accès 4, lesdits moyens de détection d'ouverture de la porte d'accès 4 consistant en un capteur de proximité constitué essentiellement par un ensemble de deux composants 8 et 9, mutuellement coopérants, à savoir un élément 9 émettant un champ magnétique extérieur permanent, par exemple un aimant, et un détecteur magnétique 8, par exemple un capteur ILS, apte à détecter ledit élément 8. L'un desdits composants 8 et 9 est avantageusement intégré dans ledit lecteur de proximité 2, tandis que l'autre est soit monté, dans ou sur le dormant 6 ou à proximité immédiate de ce dernier, lorsque ledit lecteur de proximité 2 est fixé sur l'ouvrant 5, soit monté dans ou sur l'ouvrant 5, lorsque ledit lecteur de proximité est fixé sur le dormant 6 ou à proximité immédiate de ce dernier.

Si on se réfère maintenant à la figure 2 on peut voir que le lecteur de proximité 2 pourra être fixé à proximité immédiate de la plaque de propreté 12 pour la serrure de la porte d'accès 4 ou pourra être intégré dans ladite plaque 12.

La figure 3 montre que dans un mode de réalisation préférentiel des moyens de détection de passage, ces derniers pourront consister en un détecteur de mouvement 13, placé dans l'espace protégé 3, par exemple sensible aux infrarouges passifs, orienté de manière à être sollicité par le déplacement d'un sujet ou d'un usager passant par l'ouverture 4' de la porte d'accès 4, en direction de l'espace protégé 3', et plus particulièrement lors de son passage sur le seuil ou dans l'entrebâillement de ladite porte d'accès 4.

Plus particulièrement, dans ce mode de réalisation préférentiel, l'axe de visée du détecteur de mouvement 13 sera orienté dans l'espace protégé 3', pour un résultat plus efficace, perpendiculairement au sens du déplacement d'une personne qui entre dans l'espace protégé 3' en passant par l'ouverture 4' de la porte d'accès 4.

Dans un autre mode de réalisation des moyens de détection d'ouverture de la porte d'accès, ceux-ci pourront consister en un capteur du type accéléromètre permettant de détecter l'ouverture 4' de la porte d'accès 4 en mesurant notamment la vitesse de déplacement de l'ouvrant 5 de ladite porte d'accès 4.

D'autres capteurs pourraient également être utilisés sans sortir du cadre de la présente invention tels que des capteurs mouvement optiques.

Ainsi un lecteur de proximité 2 du dispositif selon la présente invention, outre sa fonction de lecture de badges transpondeurs 1 situés dans le périmètre de la porte d'accès 4 et notamment au niveau ou à proximité immédiate de son ouverture 4', assure également, selon le type de moyens de détection et selon le mode de mise en oeuvre du lecteur de proximité 2 sur la porte d'accès 4 ou à proximité de cette dernière, la fonction de détection :
- soit du passage d'un sujet ou d'un usager passant par l'ouverture 4' de la porte d'accès 4 pour se rendre dans l'espace protégé 3' et plus particulièrement d'une personne franchissant le seuil ou l'entrebâillement de ladite porte d'accès 4 (figure 3) d'accès 4 depuis l'extérieur de l'espace protégé 3' ou d'exprimer son intention non ambiguë de passer ladite ouverture 4' (figure 2),
- soit d'une ouverture de l'ouvrant 5 de ladite porte d'accès 4 indiquant la présence possible d'une personne prête à franchir ou franchissant l'ouverture 4' de ladite porte 4, et notamment le seuil ou l'entrebâillement de ladite porte d'accès 4 à l'intérieur de l'espace protégé 3' (figure 1).

On notera qu'un ouvrant 5 pourra prendre plusieurs formes et être par exemple de type battant ou tourniquet.

D'autre part, le lecteur de proximité 2 pourra avantageusement comporter au moins un moyen de restitution sensoriel, non représenté, destiné à prévenir un usager, situé dans l'espace protégé 3', de l'absence de badge transpondeur 1 et/ou de la présence d'un badge transpondeur 1 non reconnu par la centrale 3 d'alarme et/ou de surveillance anti-intrusion, lors de l'ouverture de la porte d'accès 4 ou du contact dudit usager avec un organe d'ouverture 10 de cette porte 4.

Si on se réfère maintenant à la figure 4 on peut voir qu'un lecteur de proximité 2 pourra comprendre essentiellement un boîtier de protection 14 renfermant un microprocesseur 15, une antenne d'émission/réception radio fréquence 16, un module de détection de passage et/ou d'ouverture de porte 17 et une source d'alimentation en énergie électrique autonome 7.

De préférence, le boîtier de protection 14 pourra renfermer des moyens de détection capacitive, non représentées, susceptibles de signaler un acte de sabotage sur ledit lecteur de proximité 2, lesdits moyens de détection pouvant consister en une ou plusieurs électrodes connectées à un circuit de détection capacitif et placées à des endroits appropriés sur ledit boîtier de protection 14 et/ou à l'intérieur de ce dernier.

En outre, le lecteur de proximité 2 pourra avantageusement avoir un facteur de forme réduit, c'est-à-dire des dimensions réduites et une forme lui permettant notamment d'être fixé, à l'intérieur de l'espace protégé 3', de manière appropriée sur le dormant 6, notamment le cadre dormant, de la porte d'accès 4 (figure 1).

On peut voir également sur la figure 4 qu'un badge transpondeur 1 pourra comprendre essentiellement un microprocesseur 18, une antenne d'émission/réception radio fréquence 19 et, notamment dans le cas d'un badge transpondeur 1 passif, un module de réveil par présence de champ 20.

Dans un exemple de fonctionnement du dispositif selon la présente invention, le lecteur de proximité 2 enverra un signal d'interrogation grâce à l'antenne d'émission/réception radio fréquence 16 vers le badge transpondeur 1 qui le recevra grâce à son antenne d'émission/réception radio fréquence 19, si celui-ci est situé à proximité suffisante dudit lecteur de proximité 2 c'est-à-dire au niveau de la porte d'accès 4 ou à proximité immédiate de cette dernière, puis ledit badge transpondeur 1, réveillé ou sollicité par ledit signal d'interrogation, émettra en retour grâce à son antenne d'émission/réception 19 un signal d'identification comportant un identifiant associé à un authentifiant vers le lecteur de proximité 2 (figure 5a et figure 5b).

Un badge transpondeur 1 pourra être, soit un badge actif portant sa propre source d'énergie électrique 21 (figure 4) et pouvant émettre de manière cyclique un signal d'identification destiné à être reçu par le lecteur de proximité 2, soit un badge passif dépendant entièrement de l'énergie émise par le lecteur de proximité 2 et ne comportant donc aucune source d'énergie.

La présente invention a également pour objet un système de surveillance d'un habitat comprenant une centrale 3 d'alarme et/ou de surveillance anti-intrusion.

Conformément à la présente invention ladite centrale 3 coopère avec au moins un dispositif de détection d'entrée dans un espace protégé 3' dudit habitat et de reconnaissance de badges transpondeurs 1, selon la présente invention, et avec des moyens de détection de présence dans ledit habitat destinés à être activés, en mode d'armement de ladite centrale, pour détecter la présence de personnes situées à l'intérieur dudit espace protégé 3' et, éventuellement, avec des moyens de détection périmétrique destinés à être activés, en mode d'armement au moins ponctuel de ladite centrale, pour détecter la présence de personnes au niveau des issues donnant sur l'extérieur dudit habitat et associés à une temporisation d'entrée permettant de laisser audit dispositif le temps nécessaire pour que la lecture et la validation du badge puisse avoir lieu.

Un tel dispositif de protection périmétrique des issues donnant sur l'extérieur de l'habitat peut comprendre, de manière connue, par exemple, des systèmes détection hyperfréquences permettant de détecter un mouvement dans un volume donné ou des systèmes de barrières infrarouge permettant de détecter un passage à un lieu donné ou encore des moyens de détection volumétriques enterrés aptes à détecter une personne se déplaçant dans le périmètre sous surveillance.

Ce type de protection périmétrique est donc à distinguer des protections comprenant des détecteurs de mouvement ou de présence situés à l'intérieur du volume protégé, et permet aux personnes présentent dans l'espace protégé 3' de circuler librement dans ce dernier tout en assurant sa protection périmétrique contre d'éventuels intrus.

Ainsi le dispositif de détection d'entrée selon la présente invention permet un accès transparent dans l'espace protégé pour l'utilisateur, sans entrave à l'entrée.

La présente invention a encore pour objet un procédé de surveillance d'un habitat mis en oeuvre par le système tel que décrit précédemment.

Conformément à la présente invention il consiste :
- à activer, suite à une détection d'entrée ou, éventuellement, une détection d'intention d'entrée dans l'espace protégé 3', grâce aux moyens de détection d'entrée 8, 9; 13 intégrés dans le lecteur de proximité 2 du dispositif de détection d'entrée et de reconnaissance selon la présente invention, un protocole de reconnaissance de badges transpondeur 1, comprenant des étapes de communication entre un badge transpondeur 1, le lecteur de proximité 2 et ladite centrale 3 d'alarme et/ou de surveillance anti-intrusion,
ladite centrale 3 étant alors apte, suite auxdites étapes de communication :
- soit à ignorer lesdites détections d'ouverture ou de passage en étant mise en mode de désarmement au moins ponctuel c'est-à-dire en mode d'autorisation de présence dans ledit espace protégé 3' et d'inhibition ponctuelle de la procédure d'alarme et/ou d'intervention, si ledit badge transpondeur 1 identifié est reconnu par ladite centrale 3 ou ledit lecteur 2,
- soit à générer une procédure d'alarme et/ou d'intervention, si une détection d'entrée, dans l'espace protégé 3' depuis la porte d'accès 4, est effective et si ledit badge transpondeur 1 identifié n'est pas reconnu par ladite centrale 3 ou ledit lecteur 2 ou, le cas échéant, lorsque ladite centrale 3 est mise en mode de désarmement ponctuel, si une personne est détectée par les moyens de détection de présence périmétrique maintenus alors en mode d'activation;
- le cas échéant, à démarrer la temporisation d'entrée suite à une détection de présence périmétrique de manière à laisser un temps nécessaire pour l'exécution desdites étapes de communication du protocole de reconnaissance du badge considéré.

Dans le cas où le système de surveillance selon la présente invention comprend des moyens de protection périmétrique tels que précités, on comprendra alors que le procédé selon la présente invention peut conduire, non pas à un désarmement complet de la centrale d'alarme 3, mais à un maintien en mode d'activation des moyens périmétriques, de sorte que l'entrée d'une personne dans l'habitat considéré avec un badge transpondeur1 identifié et authentifié ne provoquera qu'une neutralisation ponctuelle, c'est à dire une neutralisation des moyens de détection d'ouverture et des moyens de détection de passage. De cette manière, il n'est pas nécessaire pour ladite personne de réactiver les moyens de détection périmétrique.

Si on se réfère maintenant à la figure 5a on peut voir que, dans un premier mode de réalisation du procédé de surveillance selon la présente invention, les étapes de communication comprennent essentiellement les étapes successives suivantes :
- le lecteur de proximité 2, suite à une détection d'entrée, émet un signal de sollicitation ou de réveil à destination d'un badge transpondeur 1 situé dans son champ d'émission à une distance appropriée,
- le badge transpondeur 1 reçoit le signal de sollicitation ou de réveil et émet en retour à destination du lecteur de proximité 2 un signal d'identification comportant un identifiant associé à un authentifiant,
- le lecteur de proximité 2 envoie ledit signal d'identification à destination de la centrale 3 d'alarme et/ou de surveillance anti-intrusion qui dispose de la liste des badges transpondeurs 1 autorisés permettant de reconnaître ou non ledit badge,
- la centrale 3 d'alarme et/ou de surveillance anti-intrusion envoie successivement un acquittement au badge transpondeur 1 et un signal d'information de validation ou d'invalidation au lecteur de proximité 2, puis
- soit la centrale 3 est mise en mode de désarmement, le cas échéant ponctuellement, si l'authentifiant est reconnu par ladite centrale 3,
- soit la centrale 3 génère une procédure d'alarme et/ou d'intervention si une détection d'entrée, dans l'espace protégé 3' depuis la porte d'accès 4, est effective et si l'authentifiant n'est pas reconnu par ladite centrale 3 ou, le cas échéant, lorsque ladite centrale 3 est mise en mode de désarmement ponctuel, si une personne est détectée par les moyens de protection périmétrique.

La figure 5b montre que dans un deuxième mode de réalisation du procédé de surveillance selon la présente invention, les étapes de communication pouvant comprendre essentiellement les étapes successives suivantes :
- le lecteur de proximité 2, suite à une détection d'entrée, émet un signal de sollicitation ou de réveil à destination d'un badge transpondeur 1 situé dans son champ d'émission à une distance appropriée et, simultanément, le lecteur de proximité 2 active la réception du canal de réponse du badge transpondeur 1 soit en continu, soit en alternance si le signal de sollicitation utilise le même canal,
- le badge transpondeur 1 reçoit le signal de sollicitation ou de réveil et émet en retour un signal d'identification comportant un identifiant associé à un authentifiant à destination du lecteur de proximité 2 qui dispose de la liste des badges valides, préalablement chargée dans ledit lecteur, permettant de reconnaître ou non ledit badge,
- le lecteur de proximité 2 vérifie le signal d'identification reçu dudit badge et envoie un message à destination de la centrale 3 pour l'informer du résultat de ladite vérification,
- la centrale 3 d'alarme et/ou de surveillance émet un acquittement à destination du lecteur de proximité 2, puis
- soit la centrale 3 est mise en mode de désarmement, le cas échéant ponctuellement, si l'authentifiant est reconnu par ledit lecteur 2,
- soit la centrale 3 génère une procédure d'alarme et/ou d'intervention si une détection d'entrée, dans l'espace protégé 3' depuis la porte d'accès 4, est effective et si l'authentifiant n'est pas reconnu par ledit lecteur 2 ou, le cas échéant, lorsque ladite centrale 3 est mise en mode de désarmement ponctuel, si une personne est détectée par les moyens de protection périmétrique.

On comprendra que dans ce deuxième mode de réalisation du protocole de communication, le transpondeur 1 ne communique pas directement avec la centrale 3 d'alarme et/ou de surveillance anti-intrusion, mais uniquement avec le lecteur de proximité 2. Ainsi, la puissance d'émission peut être réduite de manière plus importante et le canal radio peut être choisi indépendamment du reste du système.

Une variante de ce deuxième mode de réalisation pourra consister, au niveau du badge transpondeur 1, à remplacer la réception cyclique par une émission cyclique. Dans ce cadre, pour obtenir une sécurité suffisante, l'émission devra comporter des données d'authentification, associées à l'identifiant du transpondeur (code unique), ainsi que des données évolutives tels que, par exemple, un compteur ou la date et l'heure, destinées à empêcher les rejeux des séquences radio. Le lecteur de proximité 2 activera notamment la réception propre au badge transpondeur 1, suite à une détection de passage par ledit lecteur de proximité 2.

De manière à économiser l'énergie consommée par le lecteur de proximité 2, ce dernier sera avantageusement activé pour être mis dans un mode actif de lecture des badges transpondeurs 1 suite à une détection d'ouverture ou de passage et sera avantageusement maintenu dans ledit mode d'activation pendant une durée prédéterminée, par exemple grâce à une temporisation, ce tant qu'aucun badge transpondeur 1 valide n'est détecté par ledit lecteur 2.

En outre, toujours dans un but d'économie d'énergie dans le cas où un badge transpondeur 1 actif active son moyen de détection du signal de sollicitation provenant du lecteur de proximité 2 de manière périodique, la durée d'émission dudit signal de sollicitation, côté lecteur de proximité 2, sera avantageusement supérieure à la période de détection, côté badge transpondeur.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de détection d'entrée dans un espace protégé (3') d'un habitat et de reconnaissance de badges transpondeurs (1) radiofréquence, destiné à coopérer avec une centrale (3) d'alarme et/ou de surveillance anti-intrusion d'un système de surveillance dudit habitat, et plus particulièrement de badges transpondeurs (1) présents au niveau de l'ouverture (4') d'une porte d'accès (4) audit espace protégé (3') ou à proximité immédiate de ladite porte d'accès (4), ledit dispositif comprenant un lecteur de proximité (2) desdits badges transpondeurs (1), ledit lecteur de proximité (2) étant situé dans l'espace protégé (3') et intégrant en outre une source autonome d'alimentation en énergie électrique (7),
dispositif **caractérisé en ce qu'**il comprend, d'une part, un ensemble de moyens de détection d'entrée (8, 9; 13) dans l'espace protégé (3') comprenant des moyens de détection d'ouverture (8, 9) de ladite porte d'accès (4) et/ou des moyens de détection de passage (13) d'un sujet ou usager franchissant le seuil de la porte d'accès (4) et d'autre part, des moyens aptes, lors d'une détection d'entrée, à commander automatiquement l'activation dudit lecteur de proximité (2) et la mise en communication de ce dernier avec la centrale (3) d'alarme et/ou de surveillance anti-intrusion dudit système de surveillance et avec un badge transpondeur (1) présent, ceci en vue de l'établissement d'un transfert de données dans le cadre d'une procédure d'identification et de reconnaissance du badge transpondeur (1) concerné puis, si aucun badge (1) autorisé n'est reconnu et qu'une détection d'entrée est effective, d'une procédure d'alarme et/ou d'intervention par ladite centrale (3) et **en ce qu'**une temporisation permet de maintenir le lecteur de proximité (2) dans ledit mode d'activation pendant une durée prédéterminée.

2. Dispositif selon la revendication 1, **caractérisé en ce qu'**il comprend en outre un moyen de commande (1') permettant à l'utilisateur quittant l'espace protégé (3') d'activer le système de surveillance, ledit moyen de commande se présentant, par exemple, sous la forme d'au moins un bouton poussoir (1') situé, préférentiellement, sur le lecteur de proximité (2).

3. Dispositif selon l'une quelconque des revendications 1 et 2, **caractérisé en ce que** la porte d'accès (4) comprend un dormant (6) et un ouvrant (5), **en ce que** le lecteur de proximité (2) est fixé, soit sur ledit dormant (6) ou à proximité immédiate de ce dernier, soit sur l'ouvrant (5) de ladite porte d'accès (4), **en ce que** les moyens de détection d'ouverture de la porte d'accès (4) consistent en un capteur de proximité constitué essentiellement par un ensemble de deux composants (8 et 9), mutuellement coopérants, à savoir un élément (9) émettant un champ magnétique extérieur permanent, par exemple un aimant, et un détecteur magnétique (8), par exemple un capteur ILS, apte à détecter ledit élément (8), et **en ce que** l'un desdits composants (8 et 9) est intégré dans ledit lecteur de proximité (2) tandis que l'autre est soit monté dans ou sur le dormant (6) ou à proximité immédiate de ce dernier, lorsque ledit lecteur de proximité (2) est fixé sur l'ouvrant (5), soit monté dans ou sur l'ouvrant (5), lorsque ledit lecteur de proximité est fixé sur le dormant (6) ou à proximité immédiate de ce dernier.

4. Dispositif selon l'une quelconque des revendications 1 à 3, **caractérisé en ce que** les moyens de détection de passage consistent en un détecteur de mouvement (13), par exemple sensible aux infrarouges passifs, orienté de manière à être sollicité par le déplacement d'un sujet ou d'un usager passant par et/ou se dirigeant vers l'ouverture (4') de la porte d'accès (4), notamment en direction de l'espace protégé (3').

5. Dispositif selon l'une quelconque des revendications 1 à 4, **caractérisé en ce que** les moyens de détection d'ouverture de la porte d'accès (4) consistent en un capteur du type accéléromètre permettant de détecter l'ouverture (4') de la porte d'accès (4) en mesurant la vitesse de déplacement de l'ouvrant (5) de ladite porte d'accès (4).

6. Dispositif, selon l'une quelconque des revendications 1 à 5, **caractérisé en ce que** le lecteur de proximité (2) présente un facteur de forme réduit, c'est-à-dire des dimensions réduites et une forme lui permettant d'être notamment fixé, à l'intérieur de l'espace protégé (3'), de manière appropriée sur le dormant (6) que comprend la porte d'accès (4).

7. Système de surveillance d'un habitat comprenant une centrale (3) d'alarme et/ou de surveillance anti-intrusion, **caractérisé en ce que** ladite centrale (3) coopère avec au moins un dispositif de détection d'entrée dans un espace protégé (3') dudit habitat et de reconnaissance de badges transpondeurs (1) radiofréquence, selon l'une quelconque des revendications 1 à 6, et avec des moyens de détection de présence dans ledit habitat destinés à être activés, en mode d'armement de ladite centrale, pour détecter la présence de personnes situées à l'intérieur dudit espace
protégé (3') et, éventuellement, avec des moyens de
détection périmétrique destinés à être activés, en mode d'armement au moins ponctuel de ladite centrale, pour détecter la présence de personnes au niveau des issues donnant sur l'extérieur dudit habitat et associés à une temporisation d'entrée permettant de laisser audit dispositif le temps nécessaire pour que la lecture et la validation du badge puisse avoir lieu.

8. Procédé de surveillance d'un habitat mis en oeuvre par le système selon la revendication 7 **caractérisé en ce qu'**il consiste :
- à activer, suite à une détection d'entrée grâce aux moyens de détection d'entrée (8, 9; 13) intégrés dans le lecteur de proximité (2) du dispositif de détection d'entrée et de reconnaissance selon l'une quelconque des revendications 1 à 6, un protocole de reconnaissance de badges transpondeurs (1) radiofréquence, comprenant des étapes de communication entre un badge transpondeur (1), le lecteur de proximité (2) et ladite centrale (3) d'alarme et/ou de surveillance anti-intrusion,
- le lecteur de proximité (2) étant activé pour être mis dans un mode actif de lecture des badges transpondeurs (1) suite à une détection d'entrée et est maintenu dans ledit mode d'activation pendant une durée prédéterminée grâce à une temporisation, ce tant qu'aucun badge transpondeur (1) valide n'est détecté par ledit lecteur (2),
ladite centrale (3) étant alors apte, suite auxdites étapes de communication :
- soit à ignorer lesdites détections d'entrée en étant mise en mode de désarmement ponctuel c'est-à-dire en mode d'autorisation de présence dans ledit espace protégé (3') et d'inhibition ponctuelle de la procédure d'alarme et/ou d'intervention, si ledit badge transpondeur (1) identifié est reconnu par ladite centrale (3) ou ledit lecteur (2),
- soit à générer une procédure d'alarme et/ou d'intervention, si une détection d'entrée, dans l'espace protégé (3') depuis la porte d'accès (4), est effective et si ledit badge transpondeur (1) identifié n'est pas reconnu par ladite centrale (3) ou ledit lecteur (2) ou, le cas échéant, lorsque ladite centrale (3) est mise en mode de désarmement ponctuel, si une personne est néanmoins détectée par les moyens de détection de présence périmétrique maintenus alors en mode d'activation;
- le cas échéant, à démarrer la temporisation d'entrée suite à une détection de présence périmétrique de manière à laisser un temps
nécessaire pour l'exécution desdites étapes de communication du protocole de reconnaissance du badge considéré.

9. Procédé de surveillance, selon la revendication 8, **caractérisé en ce que** les étapes de communication comprennent essentiellement les étapes successives suivantes :
- le lecteur de proximité (2), suite à une détection d'entrée émet un signal de sollicitation ou de réveil à destination d'un badge transpondeur (1) situé dans son champ d'émission à une distance appropriée,
- le badge transpondeur (1) reçoit le signal de sollicitation ou de réveil et émet en retour à destination du lecteur de proximité (2) un signal d'identification comportant un identifiant associé à un authentifiant,
- le lecteur de proximité (2) envoie ledit signal d'identification à destination de la centrale (3) d'alarme et/ou de surveillance anti-intrusion qui dispose de la liste des badges transpondeurs (1) autorisés permettant de reconnaître ou non ledit badge,
- la centrale (3) d'alarme et/ou de surveillance anti-intrusion envoie successivement un acquittement au badge transpondeur (1) et un signal d'information de validation ou d'invalidation au lecteur de proximité (2), puis
- soit la centrale (3) est mise en mode de désarmement le cas échéant ponctuellement, si l'authentifiant est reconnu par ladite centrale (3),
- soit la centrale (3) génère une procédure d'alarme et/ou d'intervention si une détection d'entrée, dans l'espace protégé (3') depuis la porte d'accès (4), est effective et si l'authentifiant n'est pas reconnu par ladite centrale (3) ou, le cas échéant, lorsque ladite centrale (3) est mise en mode de désarmement ponctuel, si une personne est détectée par les moyens de protection périmétrique.

10. Procédé de surveillance, selon la revendication 8, **caractérisé en ce que** les étapes de communication comprennent essentiellement les étapes successives suivantes :
- le lecteur de proximité (2), suite à une détection d'entrée émet un signal de sollicitation ou de réveil à destination d'un badge transpondeur (1) situé dans son champ d'émission à une distance appropriée et, simultanément, le lecteur de proximité (2) active la réception du canal de réponse du badge transpondeur (1) soit en continu, soit en alternance si le signal de sollicitation utilise le même canal,
- le badge transpondeur (1) reçoit le signal de sollicitation ou de réveil et émet en retour un signal d'identification comportant un identifiant associé à un authentifiant à destination du lecteur de proximité (2) qui dispose de la liste des badges valides, préalablement chargée dans ledit lecteur, permettant de reconnaître ou non ledit badge,
- le lecteur de proximité (2) vérifie le signal d'identification reçu dudit badge et envoie un message à destination de la centrale (3) pour l'informer du résultat de ladite vérification,
- la centrale (3) d'alarme et/ou de surveillance émet un acquittement à destination du lecteur de proximité (2), puis
- soit la centrale (3) est mise en mode de désarmement, le cas échéant ponctuellement, si l'authentifiant est reconnu par ledit lecteur (2),
- soit la centrale (3) génère une procédure d'alarme et/ou d'intervention si une détection d'entrée est effective et si l'authentifiant n'est pas reconnu par ledit lecteur (2) ou, le cas échéant, lorsque ladite centrale (3) est mise en mode de désarmement ponctuel, si une personne est détectée par les moyens de protection périmétrique.

## Patentansprüche

1. Vorrichtung zur Detektion des Zuganges zu einem gesicherten Bereich (3') eines Wohngebäudes und zur Erkennung von Funkfrequenz-Transponder-Tags (1), dafür bestimmt, mit einer Alarm- und/oder Einbruch-Überwachungszentrale (3) eines Überwachungssystems des genannten Wohngebäudes zusammenzuwirken, und insbesondere von Transponder-Tags (1), die sich im Bereich der Öffnung (4') einer Zugangstür (4) des genannten gesicherten Bereiches (3') oder in unmittelbarer Nähe der genannten Zugangstür (4) befinden, wobei die genannte Vorrichtung einen Nahbereichsleser (2) der genannten Transponder-Tags (1) umfasst, wobei sich der genannte Nahbereichsleser (2) im genannten gesicherten Bereich (3') befindet und außerdem eine netzunabhängige Stromversorgungsquelle (7) umfasst,
Vorrichtung, **dadurch gekennzeichnet, dass** sie einerseits eine Gesamtheit von Zugangsdetektionsmitteln (8, 9; 13) zum gesicherten Bereich (3') umfasst, die Mittel zur Feststellung der Öffnung (8, 9) der genannten Zugangstür (4) und/oder Mittel zur Zugangsdetektion (13) einer Person oder eines Benutzers, der die Schwelle der Zugangstür (4) überschreitet, umfassen, und andererseits Mittel, die geeignet sind, bei einer Zugangsdetektion automatisch die Betätigung des genannten Nahbereichslesers (2) zu veranlassen und dessen Verbindungsaufnahme mit der Alarm- und/oder Einbruch-Überwachungszentrale (3) des genannten Überwachungssystems und mit einem anwesenden Transponder-Tag (1), dies zur Herstellung einer Datenübertragung im Rahmen einer Identifizierungs- und Erkennungsprozedur des betroffenen Transponder-Tags (1), sowie, wenn kein zugelassener Transponder-Tag (1) erkannt wurde und eine Zugangsdetektion aktiv ist, eine Alarm- und/oder Eingriffsprozedur der genannten Zentrale (3), und dadurch, dass eine Zeitverzögerung ermöglicht, den Nahbereichsleser (2) für eine festgelegte Dauer im genannten Aktivierungsbetrieb zu halten.

2. Vorrichtung nach Patentanspruch 1, **dadurch gekennzeichnet, dass** sie außerdem ein Betätigungsmittel (1') umfasst, das dem Benutzer, der den gesicherten Bereich (3') verlässt, ermöglicht, das Überwachungssystem zu aktivieren, wobei das genannte Betätigungsmittel beispielsweise die Form mindestens eines Druckschalters (1') hat, der sich vorzugsweise am Nahbereichsleser (2) befindet.

3. Vorrichtung nach irgendeinem der Patentansprüche 1 und 2, **dadurch gekennzeichnet, dass** die Zugangstür (4) einen Rahmen (6) und einen Flügel (5) umfasst, dadurch, dass der Nahbereichsleser (2) entweder am genannten Rahmen (6) oder in dessen unmittelbarer Nähe befestigt ist, oder am Türflügel (5) der genannten Zugangstür (4), dadurch, dass die Mittel zur Detektion der Öffnung der Zugangstür (4) in einem Annäherungssensor bestehen, der im Wesentlichen aus einer Einheit zweier Teile (8 und 9) besteht, die miteinander zusammenwirken, nämlich einem Teil (9), das ein äußeres Dauermagnetfeld aussendet, beispielsweise einem Magneten, und einem Magnetdetektor, wie beispielsweise einem ILS-Sensor, der geeignet ist, das genannte Teil (8) zu detektieren, und dadurch, dass eines der genannten Teile (8 und 9) in den genannten Nahbereichsleser (2) eingebaut ist, während das andere entweder im oder am Rahmen (6) oder in dessen unmittelbarer Nähe angebracht ist, wenn der genannte Nahbereichsleser (2) am Flügel (5) befestigt ist, oder im oder am Flügel (5) angebracht ist, wenn der genannte Nahbereichsleser (2) am Rahmen (6) oder in dessen unmittelbarer Nähe befestigt ist.

4. Vorrichtung nach irgendeinem der Patentansprüche 1 bis 3, **dadurch gekennzeichnet, dass** die Zugangsdetektionsmittel in einem Bewegungsmelder (13) bestehen, der beispielsweise auf passive Infrarotstrahlung empfindlich ist, der derart orientiert ist, dass er durch die Bewegung einer Person oder eines Benutzers durch oder auf die Öffnung (4') der Zugangstür (4) zu, insbesondere in Richtung zum gesicherten Bereich (3'), ausgelöst wird.

5. Vorrichtung nach irgendeinem der Patentansprüche 1 bis 4, **dadurch gekennzeichnet, dass** die Öffnungsdetektionsmittel der Zugangstür (4) in einem Sensor der Art eines Beschleunigungssensors bestehen, der die Öffnung (4') der Zugangstür (4) festzustellen erlaubt, indem er die Geschwindigkeit der Bewegung des Flügels (5) der genannten Zugangstür (4) misst.

6. Vorrichtung nach irgendeinem der Patentansprüche 1 bis 5, **dadurch gekennzeichnet, dass** der Nahbereichsleser (2) einen geringen Formfaktor aufweist, d.h. geringe Abmessungen und eine Form, die insbesondere ermöglicht, ihn im Inneren des gesicherten Bereiches (3') in geeigneter Weise am Rahmen (6), den die Zugangstür (4) aufweist, zu befestigen.

7. Überwachungssystem für ein Wohngebäude, eine Alarm- und/oder Einbruch-Überwachungszentrale (3) umfassend, **dadurch gekennzeichnet, dass** die genannte Zentrale (3) mit mindestens einer Vorrichtung zur Zugangsdetektion zu einem gesicherten Bereich (3') des genannten Wohngebäudes und zur Erkennung von Funkfrequenz-Transponder-Tags (1) nach irgendeinem der Patentansprüche 1 bis 6 zusammenwirkt, und mit Anwesenheitsmeldemitteln im genannten Wohngebäude, dazu bestimmt, im scharfgeschalteten Betrieb der genannten Zentrale aktiviert zu werden, um die Anwesenheit von Personen im Inneren des genannten gesicherten Bereiches (3') festzustellen, und gegebenenfalls mit Umgebungsdetektionsmitteln, die dazu bestimmt sind, im mindestens momentan scharfgeschalteten Betrieb der genannten Zentrale aktiviert zu werden, um die Anwesenheit von Personen im Bereich der Zugänge, die nach außerhalb des genannten Wohngebäudes führen, festzustellen und mit einer Eintrittsverzögerung verbunden sind, die der genannten Vorrichtung die erforderliche Zeit zu gewähren erlaubt, damit das Lesen und die Freischaltung des Tags stattfinden kann.

8. Verfahren zur Überwachung eines Wohngebäudes, umgesetzt durch das System nach Patentanspruch 7, **dadurch gekennzeichnet, dass** es darin besteht,
- infolge einer Zugangsdetektion durch die Zugangsdetektionsmittel (8, 9; 13), die im Nahbereichsleser (2) der Zugangsdetektions- und Erkennungsvorrichtung nach irgendeinem der Patentansprüche 1 bis 6 eingebaut sind, ein Erkennungsprotokoll von Funkfrequenz-Transponder-Tags (1) zu aktivieren, das Schritte der Kommunikation zwischen einem Transponder-Tag (1), dem Nahbereichsleser (2) und der genannten Alarm- und/oder Einbruch-Überwachungszentrale (3) umfasst,
- wobei der Nahbereichsleser (2) infolge einer Zugangsdetektion in eine aktive Lesebetriebsart von Funkfrequenz-Transponder-Tags (1) aktiviert und durch eine Zeitverzögerung für eine festgelegte Dauer in der genannten aktiven Betriebsart gehalten wird, und dies solange kein gültiger Transponder-Tag (1) vom genannten Leser (2) detektiert wurde,
wobei dann die genannte Zentrale (3) in der Lage ist, auf die genannten Kommunikationsschritte folgend
- entweder die genannten Zugangsdetektionen unbeachtet zu lassen, indem sie in eine Betriebsart momentaner Deaktivierung versetzt ist, d.h. in eine Betriebsart der Zulassung der Anwesenheit im genannten gesicherten Bereich (3') und der momentanen Sperrung der Alarm- und/oder Eingriffsprozedur, wenn der genannte identifizierte Transponder-Tag (1) von der genannten Zentrale (3) oder dem genannten Leser (2) erkannt wurde,
- oder eine Alarm- und/oder Eingriffsprozedur auszulösen, wenn eine Zugangsdetektion zum gesicherten Bereich (3') durch die Zugangstür (4) wirksam ist und wenn der genannte identifizierte Transponder-Tag (1) von der genannten Zentrale (3) oder dem genannten Leser (2) nicht erkannt wurde, oder gegebenenfalls wenn die genannte Zentrale (3) in eine Betriebsart momentaner Deaktivierung versetzt wurde, wenn trotzdem von den Umgebungs-Anwesenheitsmeldern, die dabei in der aktivierten Betriebsart gehalten werden, eine Person detektiert wird,
- gegebenenfalls infolge einer Umgebungs-Anwesenheitsdetektion die Eintrittsverzögerung zu starten, um eine zur Ausführung der genannten Kommunikationsschritte des Erkennungsprotokolls des betrachteten Tags erforderliche Zeit zu gewähren.

9. Überwachungsverfahren nach Patentanspruch 8, **dadurch gekennzeichnet, dass** die Kommunikationsschritte im Wesentlichen die folgenden Schritte nacheinander umfassen:
- infolge einer Zugangsdetektion sendet der Nahbereichsleser (2) ein Aufforderungs- oder "Weck"-Signal an einen Transponder-Tag (1), der sich in einer geeigneten Entfernung in seinem Sendebereich befindet,
- der Transponder-Tag (1) empfängt das Aufforderungs- oder Weck-Signal und sendet in Antwort darauf an den Nahbereichsleser (2) ein Identifizierungssignal, das eine Kennung enthält, die mit einem Authentifikator verbunden ist,
- der Nahbereichsleser (2) sendet das genannte Identifizierungssignal an die genannte Alarm- und/oder Einbruch-Überwachungszentrale (3), die über die Liste der zugelassenen Transponder-Tags (1) verfügt, die erlaubt, den genannten Tag zu erkennen oder nicht,
- die Alarm- und/oder Einbruch-Überwachungszentrale (3) sendet nacheinander eine Quittung an den Transponder-Tag (1) und ein Gültigkeits- oder Ungültigkeitsinformationssignal an den Nahbereichsleser (2), dann
- wird entweder die Zentrale (3), gegebenenfalls momentan, in die deaktivierte Betriebsart versetzt, wenn der Authentifikator von der genannten Zentrale (3) erkannt wurde,
- oder löst die Zentrale (3) eine Alarm- und/oder Eingriffsprozedur aus, wenn eine Zugangsdetektion zum gesicherten Bereich (3') durch die Zugangstür (4) wirksam ist und wenn der Authentifikator von der genannten Zentrale (3) nicht erkannt wird, oder gegebenenfalls wenn die genannte Zentrale (3) in die Betriebsart momentaner Deaktivierung versetzt wurde, wenn von den Umgebungs-Anwesenheitsmeldern eine Person detektiert wird.

10. Überwachungsverfahren nach Patentanspruch 8, **dadurch gekennzeichnet, dass** die Kommunikationsschritte im Wesentlichen die folgenden Schritte nacheinander umfassen:
- infolge einer Zugangsdetektion sendet der Nahbereichsleser (2) ein Aufforderungs- oder Weck-Signal an einen Transponder-Tag (1), der sich in einer geeigneten Entfernung in seinem Sendebereich befindet, und gleichzeitig aktiviert der Nahbereichsleser (2) den Empfang des Antwortkanals des Transponder-Tags (1), entweder fortlaufend oder alternierend, wenn das Aufforderungssignal denselben Kanal verwendet,
- der Transponder-Tag (1) empfängt das Aufforderungs- oder Weck-Signal und sendet in Antwort darauf ein Identifizierungssignal, das eine Kennung enthält, die mit einem Authentifikator verbunden ist, an den Nahbereichsleser (2), der über die Liste der zugelassenen Transponder-Tags (1) verfügt, die vorab in den genannten Leser geladen wurde, die erlaubt, den genannten Tag zu erkennen oder nicht,
- der Nahbereichsleser (2) prüft das empfangene Identifizierungssignal des genannten Tags und sendet eine Meldung an die Einbruch-Überwachungszentrale (3), um sie über das Ergebnis der genannten Prüfung zu informieren,
- die Alarm- und/oder Einbruch-Überwachungszentrale (3) sendet eine Quittung an den Nahbereichsleser (2), dann
- wird entweder die Zentrale (3), gegebenenfalls momentan, in die deaktivierte Betriebsart versetzt, wenn der Authentifikator vom genannten Leser (2) erkannt wurde,
- oder löst die Zentrale (3) eine Alarm- und/oder Eingriffsprozedur aus, wenn eine Zugangsdetektion wirksam ist und wenn der Authentifikator vom genannten Leser (2) nicht erkannt wurde, oder gegebenenfalls wenn die genannte Zentrale (3) in die Betriebsart momentaner Deaktivierung versetzt wurde, wenn von den Umgebungs-Anwesenheitsmeldern eine Person detektiert wird.

## Claims

1. Device for detecting entry into a protected space (3') of a residence and for recognising radiofrequency transponder badges (1), designed to work with a central alarm unit (3) and/or anti-intrusion surveillance unit of a surveillance system of said residence, and more particularly transponder badges (1) present at the opening (4') of a door (4) for access to said protected space (3') or in the immediate vicinity of said access door (4), said device comprising a proximity reader (2) of said transponder badges (1), said proximity reader (2) being located in the protected space (3') and also integrating an autonomous source for supplying electrical power (7),
the device being **characterised in that** on the one hand it comprises a set of means (8, 9; 13) for detecting entry into the protected space (3') comprising means (8, 9) for detecting the opening of said access door (4) and/or means (13) for detecting the passage of a subject or user crossing the threshold of the access door (4), and on the other hand means that are able, during a detection of entry, to automatically control the activation of said proximity reader (2) and the communication of the latter with the central alarm unit (3) and/or anti-intrusion surveillance unit of said surveillance system and with a transponder badge (1) that is present, for the purpose of establishing a data transfer within the framework of an identification and recognition process of the relevant transponder badge (1), and then if no authorised badge (1) is recognised and an entry detection is effective, an alarm and/or intervention process by said central unit (3) and **in that** a time-out period makes it possible to maintain the proximity reader (2) in said activation mode for a predetermined period.

2. Device according to claim 1, **characterised in that** it also comprises a control means (1') that makes it possible for the user leaving the protected space (3') to activate the surveillance system, whereby said control means is, for example, in the form of at least one push button (1') that is preferably located on the proximity reader (2).

3. Device according to any of claims 1 and 2, **characterised in that** the access door (4) comprises a door frame (6) and a door leaf (5) and **in that** the proximity reader (2) is attached, either to said door frame (6) or in the immediate vicinity of the latter, or on the door leaf (5) of said access door (4), **in that** the means for detecting the opening of the access door (4) consist of a proximity sensor that consists essentially of a set of two components (8 and 9), which work together, namely an element (9) that transmits a permanent external magnetic field, for example a magnet, and a magnetic detector (8), for example an ILS sensor, able to detect said element (8), and **in that** one of said components (8 and 9) is integrated into said proximity reader (2) while the other is either mounted in or on the door frame (6) or in the immediate vicinity of the latter, when said proximity reader (2) is attached to the door leaf (5), or mounted in or on the door leaf (5), when said proximity reader is attached to the frame (6) or in the immediate vicinity of the latter.

4. Device according to any of claims 1 to 3, **characterised in that** the passage detection means consist of a motion detector (13) that is, for example, sensitive to passive infrared rays and oriented so as to be activated by the movement of a subject or a user who is passing through and/or is moving towards the opening (4') of the access door (4), in particular in the direction of the protected space (3').

5. Device according to any of claims 1 to 4, **characterised in that** the means for detecting the opening of the access door (4) consist of an accelerometer-type sensor that makes it possible to detect the opening (4') of the access door (4) by measuring the displacement velocity of the door leaf (5) of said access door (4).

6. Device according to any of claims 1 to 5, **characterised in that** the proximity reader (2) has a reduced shape factor, i.e. reduced dimensions and a form which allows it to notably be fixed to the interior of the protected space (3') in an appropriate manner on the door frame (6) that comprises the access door (4).

7. Surveillance system for a residence comprising a central alarm unit (3) and/or an anti-intrusion surveillance unit, **characterised in that** said central unit (3) works with at least one device for detecting entry into a protected space (3') of said residence and recognising radiofrequency transponder badges (1), according to any of claims 1 to 6, and with means for detecting the presence in said residence that are designed to be activated, in an enabling mode of said central unit, for detecting the presence of individuals located inside said protected space (3'), and, optionally, with means for perimetric detection that are designed to be activated at least intermittently in an enabling mode of said central unit, for detecting the presence of individuals at exits emerging on the outside of said residence and associated with an entry timer permitting said device to be allowed the necessary time so that the reading and validation of the badge can take place.

8. Method of surveillance of a residence implemented by the system according to claim 7, **characterised in that** it consists of:
- activating, following detection of an entry by means of entry detection means (8, 9; 13) integrated into the proximity reader (2) of the device for entry detection and recognition according to any of claims 1 to 6, a protocol for recognising radiofrequency transponder badges (1), comprising stages of communication between a transponder badge (1), the proximity reader (2) and said central alarm (3) and/or anti-intrusion surveillance unit,
- the proximity reader (2) being activated to be put into an active mode of reading the transponder badges (1) following the detection of entry and is kept in said activation mode for a predetermined period by means of an entry timer, as long as no valid transponder badge (1) is detected by the said reader (2),
said central unit (3) then being able after said communication stages:
- either to ignore said detections of entry by being put into intermittent disabled mode, i.e. in the mode for authorising presence in said protected space (3') and intermittent inhibition of the alarm and/or intervention process, if said identified transponder badge (1) is recognised by said central unit (3) or said reader (2),
- or to generate an alarm and/or intervention process, if a detection of entry into the protected space (3') from the access door (4) is effective and if said identified transponder badge (1) is not recognised by said central unit (3) or said reader (2), or if necessary when said central unit (3) is put into intermittent disabled mode, if an individual is nevertheless detected by the perimetric presence detection means kept in activation mode;
- if necessary, to initiate the entry timer following a perimetric presence detection so as to allow a necessary period for the execution of said stages for communication of the recognition protocol of the badge in question.

9. Method of surveillance according to claim 8, **characterised in that** the
communication stages essentially comprise the following successive stages:
- the proximity reader (2), following an entry detection, transmits an activation or alarm signal to a transponder badge (1) that is located in its field of emission at a suitable distance,
- the transponder badge (1) receives the activation or alarm signal and in return transmits to the proximity reader (2) an identification signal that comprises an identifier associated with an authenticator,
- the proximity reader (2) sends said identification signal to the central alarm unit (3) and/or anti-intrusion surveillance unit that uses the list of authorised transponder badges (1) enabling the recognition or non-recognition of said badge,
- the central alarm (3) and/or the anti-intrusion surveillance unit then send(s) successively a release to the transponder badge (1) and an information signal for validation or invalidation to the proximity reader (2), then
- either the central unit (3) is put in disabled mode, if necessary in an intermittent manner, if the authenticator is recognised by said central unit (3),
- or the central unit (3) generates an alarm and/or intervention process if a detection of entry, in the protected space (3') from the access door (4), is effective and if the authenticator is not recognised by said central unit (3), or, if necessary, when said central unit (3) is put into point disabled mode, if an individual is detected by the perimetric protection means.

10. Method of surveillance according to claim 8, **characterised in that** the communication stages essentially comprise the following successive stages:
- the proximity reader (2), following an entry detection, transmits an activation or wake signal to a transponder badge (1) that is located in its field of emission at a suitable distance, and, simultaneously, the proximity reader (2) activates the reception of the response channel of the transponder badge (1) either continuously or alternately if the activation signal uses the same channel,
- the transponder badge (1) receives the activation or wake signal and in return transmits an identification signal that comprises an identifier associated with an authenticator bound for the proximity reader (2) that uses the list of valid badges, previously loaded into said reader, making it possible to recognise said badge or not,
- the proximity reader (2) verifies the identification signal that is received from said badge and sends a message to the central unit (3) to inform it of the result of said verification,
- the central alarm (3) and/or surveillance unit transmits a release to the proximity reader (2), and then
- either the central unit (3) is put into disabled mode, if necessary in a intermittently, if the authenticator is recognised by said reader (2),
- or the central unit (3) generates an alarm and/or intervention process if an entry detection is effective and if the authenticator is not recognised by said reader (2), or if necessary when said central unit (3) is put into intermittent disabled mode, if an individual is detected by the perimetric protection means.
